# EUROPÄISCHE PATENTSCHRIFT

(11) **EP 0 951 316 B1**
(45) Veröffentlichungstag und Bekanntmachung des Hinweises auf die Patenterteilung: **08.08.2001**
(21) Anmeldenummer: 97952856.9
(22) Anmeldetag: 02.12.1997
(51) Int. Cl.: A63B 21/072, A61H 15/00

(54) **TRAININGSGERÄT**
TRAINING APPARATUS
APPAREIL D'EXERCICE PHYSIQUE

(30) Priorität: 07.12.1996 DE 29621320 U
(43) Veröffentlichungstag der Anmeldung: 27.10.1999
(73) Patentinhaber: Tjoa, Ping Liong, 71116 Gärtingen (DE)
(72) Erfinder: Tjoa, Ping Liong, 71116 Gärtingen (DE)
(74) Vertreter: Fuhlendorf, Jörn, Dipl.-Ing.
(86) Internationale Anmeldenummer: EP9706741
(87) Internationale Veröffentlichungsnummer: WO9824519

(56) Entgegenhaltungen:
- DE-U- 9 002 371
- DE-U- 9 100 704
- DE-U- 9 418 470
- US-A- 3 334 899
- US-A- 4 002 163
- US-A- 5 044 626

## Beschreibung

Die vorliegende Erfindung bezieht sich auf ein Trainingsgerät zur Massage der Handinnenflächen und zur Verbesserung der Körperhaltung und -bewegung.

Für die sanfte Massage der in der traditionellen chinesischen Medizin bekannten Meridiane über die Handinnenflächen sind einerseits die sogenannten Qigong-Kugeln bekannt, die paarweise in der Hand gedreht werden, wobei sich eine positive Auswirkung auf den Energiehaushalt des Übenden einstellt. Hierzu ist es auch bekannt, ein Trainingsgerät der eingangs genannten Art zu verwenden, bei dem an einem relativ kurzen stabförmigen Zwischenelement pilzförmige Endteile vorgesehen sind.

Aus der US-A-3 334 899 ist zwar ein Trainingsgerät bekannt, an dessen stabförmigen Zwischenelement kugelförmige Endelemente einstückig angeformt sind, jedoch dient dieses Trainingsgerät als Hantel für Kraftübungen. Eines der kugelförmigen Endelemente ist mit einer verschließbaren Öffnung zum Befüllen des hohlen Trainingsgeräts versehen, das am stabförmigen Zwischenelement in der Hand gehalten wird. Die Ausgestaltung und Abmessungen dieses Trainingsgerätes sind ausschließlich auf die Möglichkeit des Ergreifens mit der Hand und des Befüllens zur wählbaren Gewichtserhöhung bestimmt.

Aufgabe der vorliegenden Erfindung ist es, ein Trainingsgerät der eingangs genannten Art zu schaffen, dessen geometrische Ausgestaltung nicht nur der Aktivierung der Meridiane über die Handinnenflächen dient, sondern in Kombination damit auch durch eine optimalere Körperhaltung und Bewegungsweise vor allem im Schulter-/Brustbereich zu einer Förderung der Atemkapazität des Übenden führt und mit dem eine universellere Anwendbarkeit erreichbar ist.

Zur Lösung dieser Aufgabe sind bei einem Trainingsgerät der eingangs genannten Art die im Anspruch 1 angegebenen Merkmale vorgesehen.

Das erfindungsgemäße Trainingsgerät besitzt somit zwei Kugeln mit einem bestimmten Durchmesser, die durch einen Stab bestimmter Länge fest miteinander verbindbar oder verbunden sind, wobei die Kugeln in der Hand gehalten werden können. Für den Benutzer ist es aufgrund des stetigen Überganges zwischen Kugeln und Stab möglich, den Stab während der Anwendung in alle möglichen Richtungen zu drehen und dabei auch den Hals- bzw. Übergangsbereich zwischen Kugeln und Stab zwischen die Finger gleiten zu lassen. Dadurch werden einerseits die Meridiane über die Handflächen aktiviert, andererseits fördert der Stab bei entsprechender Benutzung eine optimale Körperhaltung und Bewegungsweise im Schulter- bzw. Brustbereich und gewährleistet dadurch eine optimierte Atemweise. Das erfindungsgemäße Trainingsgerät kann in Verbindung mit anderen Körperübungen eingesetzt werden, d.h. prinzipiell immer dann, wenn eine Person Bewegungs-, Energie-, Atemübungen oder Qigong-Übungen durchführt.

Vorteilhafte Ausgestaltungen des Trainingsgerätes ergeben sich aus den Merkmalen eines oder mehrerer der Ansprüche 2 bis 5.

Dabei hängt der Durchmesser der Kugeln von der Anwendung in unterschiedlichen Bereichen ab. Die optimale Gesamtlänge des Trainingsgerätes variiert in Abhängigkeit von der individuellen Schulterspannweite des Benutzers, wobei ggf. auch die Länge des Unterarmes des Benutzers eine Rolle spielt. Wesentlich ist der stetig konkave Übergangs- bzw. Halsbereich, der zu einer universellen Anwendbarkeit des Trainingsgerätes auch im Bereich anderer Bewegungs- bzw. Körperübungen führt.

Vorteilhafte Ausgestaltungen hinsichtlich der geometrischen Abmessungen für Kinder und Erwachsene unterschiedlicher Körperkonfiguration und für Sportler unterschiedlicher Disziplinen ergeben sich aus den Merkmalen eines oder mehrerer der Ansprüche 6 bis 9.

Das Trainingsgerät kann mehrteilig sein, also z.B. aus zwei Kugeln und einem Stab bestehen, wobei der Übergangsbereich den Kugeln und/oder dem Zwischenbereich zugeordnet ist, so dass der Benutzer je nach Anwendungswunsch sein Trainingsgerät mit den optimalen Abmessungen zusammenstellen kann. Zweckmäßig ist es jedoch, wenn, wie dies im Anspruch 9 definiert ist, die einzelnen Teile ein einstückiges Trainingsgerät bilden.

Das Trainingsgerät kann aus vielfältigen Materialien, wie Holz, Metall, Stein oder einem Kunststoff hergestellt sein.

Weitere Einzelheiten der Erfindung sind der folgenden Beschreibung zu entnehmen, in der die Erfindung anhand des in der Zeichnung dargestellten Ausführungsbeispieles näher beschrieben und erläuter ist. Es zeigen:
- Figur 1: eine Vorderansicht eines stabförmigen Trainingsgerätes gemäß einem bevorzugten Ausführungsbeispiel vorliegender Erfindung,
- Figur 2: eine Seitenansicht des Trainingsgerätes nach Figur 1 und
- Figur 3: eine Draufsicht des Trainingsgerätes nach Figur 1.

Das in der Zeichnung gemäß einem bevorzugten Ausführungsbeispiel dargestellte Trainingsgerät 10 ist aus einem stabförmigen Zwischenelement 11 und zwei kugelförmigen Endstücken 12 und 13 gebildet. Das hier einstückige Trainingsgerät 10 ist um seine Längsachse 14 rotationssymmetrisch.

Das zu einer Längsmittelebene 19 symmetrische stabförmige Zwischenelement 11 ist über einen wesentlichen Teil seiner Länge, insbesondere in seinem Längsmittenbereich 16 zylindrisch ausgebildet. An diesen zylindrischen Bereich 16 schließt beidseitig sich ein jeweils konischer Bereich 17, 18 an, der in einen Halsbereich bzw. Übergangsbereich 21, 22 zum betreffenden kugelförmigen Endstück 12, 13 stetig übergeht.

Der Halsbereich 21 bzw. 22 ist dadurch gebildet, dass die Kugelform des Endstücks 12 bzw. 13 in stetiger Weise in einen gegengerichteten konkav gewölbten Bereich 23 bzw. 24 übergeht, der wiederum etwa tangential in den konischen Bereich 17 bzw. 18 des Zwischenelementes 11 hineinläuft. Der Begriff stetiger Übergang soll implizieren, dass die Kugelform des Endstücks 12 bzw. 13 über einen Wendebereich 25, d.h. ohne Sprung, in den konkav gewölbten Bereich 23 bzw. 24 übergeht. Der Halsbereich 21 bzw. 22 ist dabei derart konfiguriert, dass sein minimaler Durchmesser kleiner ist als der Durchmesser des zylindrischen Mittenbereichs 16.

Die Abmessungen des Trainingsgerätes 10, d.h. der Durchmesser der kugelförmigen Endstücke 12, 13, der Durchmesser der dünnsten Stelle des Halsbereichs 21, 22, der Durchmesser des zylindrischen Mittenbereichs 16 und die Gesamtlänge des stabförmigen Trainingsgerätes 10 einschließlich des Radius des konkav gewölbten Bereichs 23, 24 hängen davon ab, ob das Trainingsgerät 10 für Erwachsene oder Kinder geeignet sein soll, jeweils unter Berücksichtigung der durchschnittlichen Körpergröße bzw. form. Dabei spielen für die Gesamtlänge des Trainingsgerätes 10 Körpermerkmale des Übenden, wie Schulterspannlänge und Unterarmlänge eine Rolle, während für den kleinsten Durchmesser des Halsbereichs und den Durchmesser des Kugelendstücks die Handgröße des Übenden wesentlich sind.

Bevorzugte Abmessungsbereiche liegen für die Gesamtlänge des Trainingsgeräts 10 bei etwa 200 mm bis 560 mm, für den Durchmesser des kugelförmigen Endstücks 12, 13 bei etwa 30 mm bis 75 mm und für den Durchmesser der dünnsten Stelle im Halsbereich 21, 22 bei etwa 17 mm bis 25 mm. Dabei ist in einer bestimmten Größenordnung eine Zuordnung dieser einzelnen Maße zueinander gegeben. Beispielsweise liegt bei der Standardform der Durchmesser des Kugelendstücks 12, 13 bei 47 mm, der Durchmesser der dünnsten Stelle im Halsbereich 21, 22 bei 21 mm, der Durchmesser des zylindrischen Bereichs 16 bei 36 mm und die Gesamtlänge des Trainingsgerätes 10 bei 400 mm.

Das Trainingsgerät wird bspw. außenseitig zwischen den Handflächen gehalten und gedreht. Die kugelförmigen Endstücke 12, 13 können aber auch von innen mit den Handflächen gehalten werden, da der Halsbereich 21, 22 jeweils bequem zwischen benachbarte Finger gleiten kann und die Handflächen über die "innere" Kugelform der Endstücke 12, 13 greifen können. Dies kann allein oder in Kombination mit anderen Bewegungsübungen erfolgen.Durch die Kugelform und die Rotationssymmetrie des Stabes werden einerseits die in der traditionellen chinesischen Medizin bekannten Meridiane über die Handflächen aktiviert und andererseits bei fachgerechter Benutzung eine optimale Körperhaltung und Bewegungsweise im Schulter- bzw. Brustbereich gefördert und somit eine optimierte Atemweise gewährleistet. Das Trainingsgerät kann nicht nur im Zusammenhang asiatischer Bewegungssysteme angewendet werden, sondern findet aufgrund seiner Geometrie in den unterschiedlichsten Bereich Anwendung. Es können unterschiedliche Körperübungssysteme ohne weiteres miteinander gemischt und kombiniert werden. Kombinierte Anwendungen, wie beispielsweise beim Joggen wirken sich dahingehend aus, dass die Muskulatur aufgrund der befreiten Atmung mit mehr Sauerstoff angereichtert werden kann, so dass nicht nur das eigentliche Ziel des Joggens, das Konditionstraining, erzielt sondern auch die jeweilige körperliche Aktivität in Einklang mit dem Energiehaushalt gebracht wird. Bei bestimmten Fitnessübungen, wie z.B. Aerobic, vermindert die Verwendung des Trainingsgerätes 10 außerdem die Gefahr von Verletzungen durch Überdrehung oder Überdehnung vor allem im Schulter- bzw. Nackenbereich, dadurch das Halten des Trainingsgerätes 10 die Bewegung des oberen Rumpfes automatisch koordiniert wird.

Weitere Anwendungsmöglichkeiten sind:

Im Büro zur Entspannung: Wird in einer Arbeitspause nach längerem Sitzen am Schreibtisch der Trainingsstab bei Ausführen von Bewegungsübungen des Körpers zwischen den Handflächen gehalten und gedreht, so befreit sich durch diese einfache Übung nicht nur die Atmung, auch die obere Brustwirbelsäule und Brustmuskulatur, die vom langen Sitzen am Schreibtisch in der Regel gekrümmt wird, richtet sich wieder auf.

Beim Sport/Fitnesstraining: Bei Kniebeugen kann der Trainingsstab bei ausgestreckten Armen zwischen den Handflächen gehalten werden. Er verhindert so ein Hochziehen der Schultern und ein Engwerden der Atmung. Beim Joggen ist es möglich, beide Endkugeln des Trainsstabes in je eine Hand zu nehmen und während des Laufens den Stab im Laufrhythmus kreisen zu lassen. Auch hier wird über eine Koordination der Armbewegung eine tiefere und entspanntere Atmung erzielt und somit die Belastung für den Körper während des Joggens vermindert.

Weitere Trainingsübungen mit Hilfe des Trainingsstabes können von Sportlern bestimmter Disziplinen, wie Rudern, Kurzstreckenlauf, Schwimmen, insbesondere Kraulen, Selbstverteidigung u.dgl. durchgeführt werden. Hierbei besitzt jedoch der Trainingsstab 10 größere Längenabmessungen im Bereich von ca. 600 mm bis hin zu 1000 mm oder 2000 mm, während die Abmessungen der Endelemente gleich bleiben.

In der Krankengymnastik und Rehabilitation: Bettlägrige Patienten können durch einfaches Drehen des Trainingsstabes zwischen den Handflächen die Atemfunktion und somit viele andere Stoffwechselvorgänge positiv beeinflussen. Auch bei einfachen Bewegungsübungen zum Auftrainieren von Muskeln oder bei Koordinationsübungen kann die Verwendung des Trainingsstabes sinnvoll sein. Z.B. bei Dehnübungen für die Mobilisierung der Wirbelsäulenmuskulatur, die zumeist auf einem Stuhl sitzend durch eine seitliche Drehung des Rumpfes erfolgen soll, koordiniert das einfache Halten des Stabes nicht nur die Bewegung, sonder verhindert durch diese Koordination auch eine Überdehnung und hält somit die Atmung offen.

Im Qigong und Taijiguan: Im Bereich des Qigong können eine ganze Reihe von neuen Übungen entwickelt werden oder alte Übungen so abgewandelt werden, dass sie mit dem Trainingsstab vereinfacht und mit Sicherheit auch richtig ausgeführt werden. Auch für einige Meditationshaltungen ist die Verwendung des Stabes sinnvoll.

Das Trainingsgerät bzw. der Trainingsstab 10 kann bevorzugt beispielsweise aus Holz bestehen. Es ist aber auch möglich, das Trainingsgerät 10 aus einem Kunststoff oder aus einem Metall, vorzugsweise einem Leichtmetall, oder einem Stein herzustellen.

Wenn auch beim Ausführungsbeispiel das Trainingsgerät 10 als einstückig ausgebildet dargestellt und beschrieben ist, versteht es sich, dass es auch dreiteilig vorgesehen sein kann, so dass die drei Teile, nämlich stabförmiges Zwischenelement und die beiden kugelförmigen Endstücke, in nicht im Einzelnen dargestellter Weise an die jeweiligen Bedürfnisse angepasst, zusammengesteckt bzw. montiert werden können.

## Patentansprüche

1. Trainingsgerät (10) zur Massage der Handinnenflächen und zur Verbesserung der Körperhaltung und -bewegung, mit einem stabförmigen Zwischenelement (11) und mit an den beiden Enden des stabförmigen Zwischenelements (11) angeordneten außen gewölbten gleichartigen Endelementen (12, 13), wobei die Endelemente (12, 13) jeweils eine in ihrem Durchmesser der Handinnenfläche des Übenden angepaßte Kugelform mit einer dem stabförmigen Zwischenelement (11) abgewandten sprunglosen Kugelfläche besitzen, die an ihrer dem stabförmigen Zwischenelement (11) zugewandten Seite über einen Wendebereich (25) in einen gegengerichteten konkav gewölbten Bereich (23, 24) und dieser in die Konfiguration des stabförmigen Zwischenelementes (11) stetig übergeht, und wobei das Trainingsgerät (10) eine etwa im Bereich der Schulterspannlänge des Übenden liegende Gesamtlänge besitzt.

2. Trainingsgerät nach Anspruch 1, wobei der Radius des konkav gewölbten Bereichs (23, 24) etwa gleich dem Kugelradius des Endelementes (12, 13) ist.

3. Trainingsgerät nach Anspruch 1 oder 2, wobei die Durchmessrgröße eines durch den konkav gewölbten Bereich (23, 24) gebildeten stetig konkaven Übergansbereichs (21, 22) an die Handgröße des Übenden im Bereich benachbarter Finger angepaßt ist.

4. Trainingsgerät nach mindestens einem der Ansprüche 1 bis 3, wobei der stetige konkave Übergangsbereich (21, 22) zwischen den kugelförmigen Endelementen (12, 13) und dem stabförmigen Zwischenelement (11) einen kleineren minimalen Durchmesser besitzt als dem maximalen Durchmesser des stabförmigen Zwischenelements (11) entspricht.

5. Trainingsgerät nach Anspruch 4, wobei das stabförmige Zwischenelement (11) über einen wesentlichen Längenbereich zylindrisch ist.

6. Trainingsgerät nach mindestens einem der vorhergehenden Ansprüche, wobei der Radius der Kugelform in einem Bereich zwischen 30 mm und 75 mm liegt.

7. Trainingsgerät nach mindestens einem der vorhergehenden Ansprüche, wobei der minimale Durchmesser des stetigen konkaven Übergangsbereiches (21, 22) in einem Bereich zwischen 17 mm und 25 mm liegt.

8. Trainingsgerät nach mindestens einem der vorhergehenden Ansprüche, dessen Gesamtlänge in einem Bereich zwischen 200 mm und 1200 mm liegt.

9. Trainingsgerät nach mindestens einem der vorhergehenden Ansprüche, das einteilig geformt ist.

10. Trainingsgerät nach mindestens einem der vorhergehenden Ansprüche, das aus Holz, Kunststoff, Metall oder Stein ist.

## Claims

1. A training apparatus (10) for massaging the inside surfaces of the hands and for improving bodily posture and movement, comprising a bar-shaped intermediate element (11) and similar externally rounded end elements (12, 13) arranged at the two ends of the bar-shaped intermediate element (11), wherein the end elements (12, 13) are each of a spherical shape which is matched in respect of its diameter to the inside surface of the hand of the user, with a smooth spherical surface which is remote from the bar-shaped intermediate element (11) and which at its side towards the bar-shaped intermediate element (11) forms a continuous transition by way of a turning region (25) into an oppositely directed concavely curved region (23, 24) and same forms a continuous transition into the configuration of the bar-shaped intermediate element (11), and wherein the training apparatus (10) is of an overall length which is in the region of the shoulder span length of the user.

2. A training apparatus according to claim 1 wherein the radius of the concavely curved region (23, 24) is approximately equal to the spherical radius of the end element (12, 13).

3. A training apparatus according to claim 1 or claim 2 wherein the diameter size of a continuously concave transitional region (21, 22) formed by the concavely curved region (23, 24) is matched to the hand size of the user in the region of adjacent fingers.

4. A training apparatus according to at least one of claims 1 to 3 wherein the continuous concave transitional region (21, 22) between the spherical end elements (12, 13) and the bar-shaped intermediate element (11) is of a smaller minimum diameter than corresponds to the maximum diameter of the bar-shaped intermediate element (11).

5. A training apparatus according to claim 4 wherein the bar-shaped intermediate element (11) is cylindrical over a substantial lengthwise region.

6. A training apparatus according to at least one of the preceding claims wherein the radius of the spherical shape is in a range of between 30 mm and 75 mm.

7. A training apparatus according to at least one of the preceding claims wherein the minimum diameter of the continuous concave transitional region (21, 22) is in a range of between 17 mm and 25 mm.

8. A training apparatus according to at least one of the preceding claims whose overall length is in a range of between 200 mm and 1200 mm.

9. A training apparatus according to at least one of the preceding claims which is formed in one piece.

10. A training apparatus according to at least one of the preceding claims which is of wood, plastics material, metal or stone.

## Revendications

1. Appareil d'exercice (10) pour le massage des paumes des mains et l'amélioration du maintien et du mouvement du corps, comportant un élément intermédiaire en forme de barre (11) et, aux deux extrémités dudit élément intermédiaire en forme de barre (11), des éléments terminaux (12, 13) semblables de forme extérieure bombée, lesdits éléments terminaux (12, 13) ayant chacun une forme sphérique de diamètre adapté aux paumes des mains de la personne qui s'exerce et dotée d'une surface sphérique régulière à l'opposé de l'élément intermédiaire en forme de barre (11), laquelle surface sphérique, de son côté orienté vers l'élément intermédiaire en forme de barre (11), se prolonge sans discontinuité, via une zone d'inflexion (25), en une zone concave incurvée en sens inverse (23, 24) et de celle-ci en la configuration de l'élément intermédiaire en forme de barre (11), et ledit appareil d'exercice (10) présentant une longueur totale correspondant approximativement à la carrure de la personne qui s'exerce.

2. Appareil d'exercice selon la revendication 1, dans lequel le rayon de la zone incurvée concave (23, 24) est sensiblement égal au rayon de la sphère constituant l'élément terminal (12, 13).

3. Appareil d'exercice selon la revendication 1 ou 2, dans lequel le diamètre d'une zone de transition (21, 22) concave sans discontinuité formée par la zone incurvée concave (23, 24) est adapté à la taille des mains de la personne qui s'exerce, au niveau des doigts voisins.

4. Appareil d'exercice selon l'une au moins des revendications 1 à 3, dans lequel la zone de transition (21, 22) concave sans discontinuité entre les éléments terminaux de forme sphérique (12, 13) et l'élément intermédiaire en forme de barre (11) présente un diamètre minimum inférieur au diamètre maximum de l'élément intermédiaire en forme de barre (11).

5. Appareil d'exercice selon la revendication 4, dans lequel l'élément intermédiaire en forme de barre (11) est cylindrique sur une longueur substantielle.

6. Appareil d'exercice selon l'une au moins des revendications précédentes, dans lequel le rayon de la forme sphérique est compris entre 30 mm et 75 mm.

7. Appareil d'exercice selon l'une au moins des revendications précédentes, dans lequel le diamètre minimum de la zone de transition (21, 22) concave sans discontinuité est compris entre 17 mm et 25 mm.

8. Appareil d'exercice selon l'une au moins des revendications précédentes, dont la longueur totale est comprise entre 200 mm et 1200 mm.

9. Appareil d'exercice selon l'une au moins des revendications précédentes, qui est formé monobloc.

10. Appareil d'exercice selon l'une au moins des revendications précédentes, réalisé en bois, en plastique, en métal ou en pierre.
